# EUROPÄISCHE PATENTSCHRIFT

(11) **EP 3 048 675 B1**
(45) Veröffentlichungstag und Bekanntmachung des Hinweises auf die Patenterteilung: **02.01.2019**
(21) Anmeldenummer: 16152279.2
(22) Anmeldetag: 21.01.2016
(51) Int. Cl.: H01R 13/6585, H01R 13/6594, H01R 13/502, H01R 12/91, H01R 12/58, H01R 13/74, H01R 24/86

(54) **STECKERBUCHSENANORDNUNG UMFASSEND EINE ABGESCHIRMTE STECKERBUCHSE FÜR LEITERPLATTEN ODER PLATINEN**
SOCKET ASSEMBLY COMPRISING A SHIELDED SOCKET FOR PRINTED CIRCUIT BOARDS OR BOARDS
SYSTEME DE CONNECTEUR FEMELLE COMPRENANT UN CONNECTEUR FEMELLE BLINDE POUR PLAQUETTES OU PLATINES

(30) Priorität: 21.01.2015 DE 202015100245 U
(43) Veröffentlichungstag der Anmeldung: 27.07.2016
(73) Patentinhaber: FILTEC GmbH Filtertechnologie für die Elektronikindustrie, 59557 Lippstadt (DE)
(72) Erfinder: Brüntrup, Dominik Gustav, 59558 Lippstadt (DE); Schmidt, Werner, 58553 Halver (DE)
(74) Vertreter: Flötotto, Hubert

(56) Entgegenhaltungen:
- DE-A1-102011 052 792
- DE-A1-102012 105 257
- DE-B3-102004 018 103
- DE-B3-102010 051 954
- DE-U1-202014 105 530
- FR-A1- 2 921 522
- JP-A- 2013 229 139
- US-A- 5 035 650

## Beschreibung

### Technisches Umfeld

Die Erfindung betrifft eine Steckerbuchsenanordnung umfassend eine abgeschirmte Steckerbuchse für Leiterplatten oder Platinen, die in einem Flansch oder einer anderen Gehäusegeometrie integriert ist, wobei in dem Flansch ein als Isolationskörper ausgebildeter Kontaktträger eingesetzt ist, in dem mehrere elektrisch leitende Kontakte angeordnet sind, die mittels eines im Kontaktträger vorgesehenen Abschirmbleches abgeschirmt sind, welches mittels Kontaktelementen eine Kontaktierung zum als Schirmgehäuse ausgebildeten Flansch herstellt.

### Stand der Technik

Abgeschirmte Leiterplattensteckverbinder sind insbesondere im Zusammenhang beim Einsatz von Industriebussystemen (z.B. Industrial Ethernet) in Anwendung.

Das Steckgesicht dieser Leiterplattensteckbuchse ist im Wesentlichen festgelegt, und umfasst ein als Isolierkörper ausgebildeten Kontaktträger in dem mehrere elektrisch leitende Kontakte vorhanden sind, die mittels eines im Kontaktträger vorgesehenen Abschirmbleches optional paarweise abgeschirmt sein können.

Das metallische Schirmgehäuse ist in üblicher Weise über mehrere Anbindungen an die Leiterplatte fest angelötet. Um die EMV (Elektromagnetische Verträglichkeit) -Richtlinien zu erfüllen, müssen die auf Leiterplatten montieren Input- / Output-Steckverbinder mit der Gehäusewand elektrisch verbunden werden. Neben der herkömmlichen Methode die Stecker unter erheblichen zusätzlichen Montageaufwand mit dem Gehäuse zu verschrauben, ist es bekannt die Montagetoleranzen der Leiterplatten über flexible Federn auszugleichen. Diese können sowohl in der Gehäusewand als auch in dem Steckverbinder selbst integriert werden. Alternativ ist es auch bekannt, ein relativ dickwandiges Schirmblech mittels eines aufgeschraubten zusätzlichen dünnen Federbleches mit der Gehäusewand elektrisch zu verbinden. Die Dokumente US 5 035 650 A, DE 10 2010 051954 B3 und DE 10 2011 052792 A1 offenbaren Steckerbuchsenanordnungen gemäß dem Oberbegriff des Anspruchs 1.

Bei dieser nach dem Stand der Technik bekannten Ausführungsform wird es als nachteilig angesehen, dass insbesondere ein notwendiges Toleranzspiel für die Kontaktierung der Abschirmung zwischen dem Kontaktträger in Bezug zur Leiterplatte oder Platine und dem als Schirmgehäuse ausgebildeten Flansch oft nicht gegeben ist bzw. zu gering ausfällt. So kommt es dann nicht selten vor, dass auf Grund der Einbautoleranzen Kontaktierungen der Abschirmung nicht gegeben sind, weil insbesondere diese dann, wenn sie das Toleranzspiel überschreiten, unterbrochen sind oder verschlechtert werden.

### Aufgabe

Der Erfindung stellt sich somit das Problem, eine Steckerbuchsenanordnung, umfassend eine abgeschirmte Steckerbuchse für Leiterplatten oder Platinen derart weiter zu bilden, deren Kontaktierung für die Abschirmung größere Toleranzbereiche überbrückt.

Die mit der Erfindung erreichten Vorteile bestehen nun darin, dass auf Grund der Anordnung der Federstreifen an dem Abschirmblech ein wesentlich größerer Toleranzbereich im als Gehäuse ausgebildeten Flasch im montierten Zustand abgegriffen werden kann. So greifen hierbei die erfindungsgemäß angeordneten Federstreifen in dem Flansch Bereiche ab, die sich axial und radial im Flanschgehäuse erstrecken, so dass das Toleranzspiel sich dadurch wesentlich flexibler gestaltet, und wobei ein sicheres Kontaktieren der Abschirmung erfüllt ist.

Gemäß der Erfindung wird daher vorgeschlagen, dass das Abschirmblech mittels als Federstreifen ausgebildeten Kontaktelementen im eingesetzten Zustand des Kontaktträgers eine Kontaktierung sowohl in radialer Ausrichtung als in axial-Ausrichtung zum Flansch bewirkt. Gemäß der Erfindung besteht das Abschirmblech aus zwei Blechteilen, wobei an dem einen Blechteil wenigstens ein zur Radialausrichtung wirkender Federstreifen und an dem anderen zweiten Blechteil wenigstens ein zur Axialausrichtung wirkender Federstreifen vorgesehen ist. Dabei sind die beiden Blechteile kreuzartig ineinander steckbar ausgebildet, die in ebenfalls kreuzartig angeordneten Kanälen in den Kontaktträgern einschiebbar sind. Auf Grund dieser Ausbildung wird insbesondere der als Isolationskörper ausgebildete Kontaktträger mit den Kontaktstreifen, die am Außenumfang des Kontaktträgers angeordnet sind, für eine Abschirmung im Flansch hergerichtet.

In Weiterbindung sind an dem einen Blechteil in Einschubrichtung weisende Federstreifen und an dem anderen Blechteil gegen die Einschubrichtung weisende Federstreifen angeordnet. Dabei legen sich die in Einschubrichtungen weisenden Federstreifen an einen im Flansch angeordneten Ringansatz axial an, wobei die gegen die Einschubrichtung weisenden Federstreifen an der Innenwand des Flansches radial anliegen. Auf Grund dieser Ausbildung wird insbesondere die radiale bzw. die axiale Kontaktierung erreicht, mit der ein großer Toleranzbereich abgegriffen wird. Hierbei sind die Federstreifen mittels angeformter Arme an den Blechteilen angeordnet, wobei die axial wirkenden Federstreifen quer zur Flächenebene des Ringansatzes ausgerichtet sind, wobei die radial wirkenden Federstreifen zur Flächenebene hin ausgerichtet sind.

Nach einer besonders vorteilhaften Ausgestaltung der Erfindung weisen die beiden Blechteile aus der Fläche herausstehende Rasten auf, welche sich hinter eingeformten Hinterschnitten in Kanälen im eingeschobenen Zustand der zusammengesteckten Blechteile verrasten. Auf Grund dieser Ausbildung wird erreicht, dass das gesteckte Kreuz aus Abschirmblechen im Isolierkörper unlösbar festgelegt ist. In Weiterbildung weisen die Blechteile in ihren Mittelachsen jeweils Schlitze auf, die im zusammengefügten Zustand der Blechteile ineinander greifen. Am Schlitz sind Prägungen zur Schlitzbreitenminimierung angebracht, um Kontaktpunkte zur Optimierung der Schirmung zu schaffen. Die Flexibilität der Federn im Kontaktbereich wird durch eine Taillierung unterhalb der Einführungsschrägen im Blech erhöht.

### Beschreibung der Zeichnungen

Ein Ausführungsbeispiel der Erfindung ist in den Zeichnungen rein schematisch dargestellt und wird nachfolgend näher beschrieben. Es zeigt
- Figur 1: eine perspektivische Darstellung einer Steckerbuchsenanordnung;
- Figur 2: eine Seitenansicht sowie eine Schnittdarstellung der Steckerbuchse gemäß der Figur 1 in der Schnittebene A - A;
- Figur 3: eine weitere Seitenansicht sowie eine Schnittdarstellung der Steckerbuchse gemäß der Figur 1 in der Schnittebene B - B;
- Figur 4: eine perspektivische Darstellung eines ersten Blechsteifens zur axialen Kontaktierung;
- Figur 4a: eine weitere Darstellung gemäß der Figur 4 mit Detailansicht;
- Figur 5: eine perspektivische Darstellung des zweiten Blechstreifens zur radialen Kontaktierung;
- Figur 5a: eine weitere Darstellung gemäß der Figur 5 mit Detailansicht;
- Figur 6: eine perspektivische Darstellung der Blechstreifen im zusammengesteckten Zustand;
- Figur 7: eine perspektivische Darstellung des Kontaktträgers mit eingefügten Abschirmkreuz;
- Figur 8: eine Ansicht von Unten auf eine Steckerbuchse gemäß der Figur 1;
- Figur 9: eine weitere geschnittene Ansicht der Steckerbuchse gemäß der Schnittlinie A - A mit Ansicht der axialen Kontaktierung in Figur 8 und
- Figur 10: eine geschnittene Ansicht der Steckerbuchse mit Ansicht der radialen Kontaktierung gemäß der Schnittlinie B - B in Figur 8.

### Ausführungsbeispiele

Die Figuren 1, 2 und 3 zeigen eine Steckerbuchsenanordnung, welche eine abgeschirmte Steckerbuchse 1 für Leiterplatten oder Platinen 2, wie in der Figur 1 angedeutet ist, umfasst. Dabei ist ein Flansch 3 vorzugsweise in einer Gehäusefläche 4 angeordnet, wobei in dem Flansch 3 ein als Isolierkörper ausgebildeteter Kontaktträger 5 eingesetzt ist, wie dieser insbesondere in der Figur 7 in der perspektivischen Darstellung gezeigt wird. In dem Kontaktträger 5 sind mehrere leitende Kontakte 6 angeordnet, die mittels eines im Kontaktträger 5 vorgesehenen Abschirmbleches 7 paarweise abgeschirmt sind, wobei das Abschirmblech 7 insbesondere in Einzelansicht der Figur 6 gezeigt sind. Das Abschirmblech 7 stellt hierbei eine Kontaktierung zum als Abschirmgehäuse ausgebildeten Flansch 3 her.

Aus der Zusammenschau der Figuren 2 und 3 aber auch 9 und 10 bewirkt das Abschirmblech 7 mittels der als Federstreifen 8 und 9 ausgebildeten Kontaktelemente im eingesetzten Zustand im Kontaktträger 5 eine Kontaktierung sowohl in radialer Richtung, wie in der Figur 2 und 10 dargestellt ist, als auch in Axialausrichtung, dargestellt in der Figur 3 und 9, zur Innenwand des Flansches 3. Wie insbesondere weiter aus der Zusammenschau der Figuren 4, 5 und 6 erkennbar ist, besteht das Abschirmblech 7 aus zwei Blechstreifen 10 und 11, wobei an dem einen Blechstreifen 10 zwei zur Axialausrichtung wirkende Federstreifen 8 und an dem anderen zweiten Blechstreifen 11 zwei Federstreifen 9 zur Radialausrichtung vorgesehen sind. Diese Situation ist insbesondere gut zu erkennen in der Figur 6, wo die Federstreifen 8 und 9 entsprechend ausgerichtet zu erkennen sind. Die Figur 6 zeigt wie die beiden Blechteile 10 und 11 kreuzartig ineinander gesteckt sind. In der Figur 7 und 8 sind die kreuzartig angeordneten Blechteile 10 und 11 in im Kontaktträger eingeformte Kanäle 12 und 13 eingeschoben, wie dies insbesondere in der Figur 7 deutlich zu erkennen ist. Die Kanäle 12 und 13 sind ebenfalls in der Ansicht von unten in der Figur 8 zu erkennen, wo die Blechteile 10 und 11 in den Kanälen 12 und 13 zu erkennen sind. Aus der Figur 7 ist auch deutlich zu sehen, dass die an den Blechteilen 10 und 11 angeordneten Federstreifen 8 und 9 sich im eingeschobenen Zustand - Figur 7 - der Blechteile 10 und 11 am Umfang des Kontaktträgers 5 erstrecken.

Dabei sind - wie insbesondere aus der Figur 7 ersichtlich - an dem einen Blechteil 10 in Einschubrichtung weisende Federstreifen 8 und an dem anderen Blechteil 11 gegen die Einschubrichtung weisende Federstreifen 9 angeordnet, um auf diese Weise die radiale und axiale Ausrichtung der Federstreifen 8 und 9 zu bewirkten. Dabei sind die Federstreifen 8 und 9 mittels angeformter Arme 14 an den Blechteilen 10 und 11 angeordnet, wobei die axial wirkenden Federstreifen 8 quer zur Flächenebene und die radial wirkenden Federstreifen 9 zur Flächenebene hin ausgerichtet sind. Auf Grund dieser Ausbildung ergibt sich, dass die in Einschubrichtung weisenden Federstreifen 8 an einem im Flansch angeordneten Ringansatz 15 anliegen, wobei die gegen die Einschubrichtung weisenden Federstreifen 9 an der Innenwand 16 des Flansches 3 anliegen, wie dies insbesondere aus der Zusammenschau der Figuren 9 und 10 ersichtlich ist.

Nach einer besonders vorteilhaften Weiterbildung der Erfindung weisen die beiden Blechteile 10 und 11 aus der Fläche 17 herausstehende Rasten 18 auf, welche sich hinter einem eingeformten Hinterschnitt 19 in den Kanälen 12 und 13 im eingeschobenen Zustand der zusammengesteckten Blechteile 10 und 11 verrasten. Diese Situation ist insbesondere in der Figur 3 zu erkennen, wo die Rasten 18, wie sie in der Figur 4 und 5 gezeigt sind, sich an den eingeformten Hinterschnitt 19 verhaken. Wie insbesondere noch aus den Figuren 4 und 5 zu erkennen ist, weisen die zusammensteckbaren Blechteile 10 und 11 in der Mittelachse jeweils Schlitze 20 auf, die die Flächenbereiche des jeweiligen Blechteils 10, 11 im zusammengesteckten Zustand aufnehmen.

Aus den Figuren 4a und 5a erkennt man, dass am Schlitz 20 Prägungen 21 zur Schlitzbreitenminimierung angebracht sind, um Kontaktpunkte zur Optimierung der Schirmung zu schaffen, wobei die Flexibilität der Federn im Kontaktbereich durch eine Taillierung 22 unterhalb der Einführungsschrägen im Blech erhöht wird.

### Bezugszeichenliste

- 01: Steckerbuchse
- 02: Leiterplatten oder Platinen
- 03: Flansch
- 04: Gehäusefläche
- 05: Kontaktträger
- 06: Kontakte
- 07: Abschirmblech
- 08: Federstreifen axial
- 09: Federstreifen radial
- 10: Blechteil axial
- 11: Blechteil radial
- 12: Kanal
- 13: Kanal
- 14: Arme
- 15: Ringansatz
- 16: Innenwand Flansch
- 17: Fläche Blechteil
- 18: Rasten
- 19: Hinterschnitt
- 20: Schlitze
- 21: Prägungen
- 22: Taillierung

## Patentansprüche

1. Steckerbuchsenanordnung, umfassend eine abgeschirmte Steckerbuchse (1) für Leiterplatten oder Platinen (2), die in einem Flansch (3) als Gehäuse oder einer anderen Gehäusegeometrie (4) integriert ist, wobei in dem Flansch (3) ein als Isolationskörper ausgebildeter Kontaktträger (5) eingesetzt ist, in dem mehrere elektrisch leitende Kontakte (6) angeordnet sind, die mittels eines im Kontaktträger (5) vorgesehenen Abschirmbleches (7) abgeschirmt sind, welches mittels Kontaktelementen eine Kontaktierung zum als Schirmgehäuse radial und axial ausgebildeten Flansch (3) herstellt,
**dadurch gekennzeichnet,**
**dass** das Abschirmblech (7) aus mehreren Blechteilen (10, 11) besteht, wobei an dem einen Blechteil (11) wenigstens ein zur Radialausrichtung wirkender Federstreifen (9) und an dem anderen zweiten Blechteil (10) wenigstes ein zur Axialausrichtung wirkender Federstreifen (8) vorgesehen ist, so dass mittels der als Federstreifen (8, 9) ausgebildeten Kontaktelemente in einem in den Kontaktträger (5) eingesetzten Zustand eine Kontaktierung sowohl in Radialausrichtung als auch in Axialausrichtung zum Flansch (3) bewirkt ist,
wobei die beiden Blechteile (10, 11) kreuzartig ineinander steckbar ausgebildet sind, wobei die Blechteile (10, 11) in ebenfalls kreuzartig angeordnete Kanäle (12, 13) in den Kontaktträger (5) einschiebbar sind, wobei angeformte Prägungen (21) für ein besseres Schirmverhalten vorgesehen sind,
wobei die an den Blechteilen (10, 11) angeordneten Federstreifen (8, 9) sich in dem eingeschobenen Zustand der Blechteile (10, 11) am Umfang des Kontaktträgers (5) erstrecken.

2. Steckerbuchenanordnung nach Anspruch 1,
**dadurch gekennzeichnet,**
**dass** an dem einen Blechteil (10) in Einschubrichtung weisende Federstreifen (8) und an dem anderen Blechteil (11) gegen die Einschubrichtung weisende Federstreifen (9) angeordnet sind.

3. Steckerbuchenanordnung nach Anspruch 2,
**dadurch gekennzeichnet,**
**dass** die in Einschubrichtung weisenden Federstreifen (8) sich an einen im Flansch (3) angeordneten Ringansatz (15) oder an einer anderen Gehäusegeometrie anlegen, wobei die gegen die Einschubrichtung weisenden Federstreifen (9) sich an der Innenwand (16) des Flansches (3) anlegen.

4. Steckerbuchenanordnung nach Anspruch 3,
**dadurch gekennzeichnet,**
**dass** die Federstreifen (8, 9) mittels angeformter Arme (14) an den Blechteilen (10, 11) angeordnet sind, wobei die axial wirkenden Federstreifen (8) quer zur Flächenebene und die radial wirkenden Federstreifen (9) zur Flächenebene hin ausgerichtet sind.

5. Steckerbuchenanordnung nach einem der Ansprüche 1 bis 4,
**dadurch gekennzeichnet,**
**dass** die beiden Blechteile (10, 11) aus der Fläche (17) herausstehende Rasten (18) aufweisen, welche sich hinter eingeformten Hinterschnitten (19) in den Kanälen (12, 13) im eingeschobenen Zustand der zusammengesteckten Blechteile (10, 11) verrasten.

6. Steckerbuchenanordnung nach Anspruch 5,
**dadurch gekennzeichnet,**
**dass** die zusammensteckbaren Blechteile (10, 11) in den Mittelachsen jeweils Schlitze (20) aufweisen, die die Flächenbereiche des jeweiligen Blechteils (10, 11) im zusammengesteckten Zustand aufnehmen.

7. Steckerbuchenanordnung nach Anspruch 5 und 6,
**dadurch gekennzeichnet,**
**dass** im Steckbereich der Blechteile (10, 11) Taillierungen (22) vorgesehen sind.

## Claims

1. A plug socket arrangement comprising a shielded plug socket (1) for printed circuit boards (2), which is integrated into a flange (3) as a housing or another housing geometry (4), wherein a contact carrier (5) configured as an insulation body is fitted in the flange (3), the contact carrier having a number of electrically conducting contacts (6) arranged in it, which are shielded by means of a shield plate (7) provided in the contact carrier (5), wherein the shield plate (7) establishes contact by means of contact elements with the flange (3) being radially and axially configured as a shield housing,
**characterised in**
**that** the shield plate (7) consists of several metal parts (10, 11), wherein at least one elastic strip (9) destined for radial alignment is provided on one metal part (11) and at least one elastic strip (8) destined for axial alignment is provided on the other second metal part (10), so that by means of the contact elements configured as elastic strips (8, 9) when fitted into the contact carrier (5), contact is established for both radial and axial alignment with the flange (3),
wherein the two metal parts (10, 11) are designed to be plugged into each other like a cross, wherein the metal parts (10, 11) can be pushed into channels (12, 13) also arranged in the form of a cross, in the contact carrier (5), wherein moulded-on embossings (21) for better shield behaviour are provided,
wherein the elastic strips (8, 9) arranged on the metal parts (10, 11) extend along the circumference of the contact carrier (5), when the metal parts (10, 11) are pushed-in.

2. The plug socket arrangement according to claim 1,
**characterised in**
**that** elastic strips (8) pointing in push-in direction are arranged on one metal part (10) and in that elastic strips (9) pointing against the push-in direction are arranged on the other metal part (11).

3. The plug socket arrangement according to claim 2,
**characterised in**
**that** the elastic strips (8) pointing in push-in direction rest against an annular projection (15) arranged in the flange (3) or against another housing geometry, wherein the elastic strips (9) pointing against the push-in direction come to rest against the inner wall (16) of the flange (3).

4. The plug socket arrangement according to claim 3,
**characterised in**
**that** the elastic strips (8, 9) are arranged on the metal parts (10, 11) by means of moulded-on arm (14), wherein the axially active elastic strips (8) are aligned transversely to the surface plane and the radially active elastic strips (9) are aligned towards the surface plane.

5. The plug socket arrangement according to one of claims 1 to 4,
**characterised in**
**that** the two metal parts (10, 11) comprise catches (18) protruding from the surface (17), which, in the pushed-in state of the plugged-together metal parts (10, 11), lock behind moulded-in undercuts (19) in the channels (12, 13).

6. The plug socket arrangement according to claim 5,
**characterised in**
**that** the metal parts (10, 11) which can be plugged together, comprise slots (20), respectively, in the centre axes, which when plugged together receive the surface areas of the respective metal part (10, 11).

7. The plug socket arrangement according to claims 5 and 6,
**characterised in**
**that** a waistline (22) is formed in the plug-in area of the metal parts (10, 11).

## Revendications

1. Ensemble de connecteur femelle, comprenant un connecteur femelle blindé (1) pour plaquettes ou cartes à circuits imprimés (2), lequel est intégré dans une collerette (3) en tant que boîtier ou une autre géométrie de boîtier (4), dans lequel un porte-contacts (5) réalisé en tant que corps d'isolation est mis en place dans la collerette (3) dans lequel plusieurs contacts électro-conducteurs (6) sont disposés, lesquels sont blindés au moyen d'une tôle de blindage (7) prévue dans le porte-contacts (5), laquelle établit, au moyen d'éléments de contact, une mise en contact avec la collerette (3) réalisée radialement et axialement en tant que boîtier de blindage,
**caractérisé en ce**
**que** la tôle de blindage (7) se compose de plusieurs parties de tôle (10, 11), dans lequel on prévoit à l'une des parties de tôle (11) au moins une bande élastique (9) à effet en direction radiale et à l'autre deuxième partie de tôle (10), au moins une bande élastique (8) à effet en direction axiale, de sorte qu'au moyen des éléments de contact réalisés en tant que bandes élastiques (8, 9), dans un état de mise en place dans le porte-contacts (5), une mise en contact en direction radiale tout comme également en direction axiale à la collerette (3) est produite,
dans lequel les deux parties de tôle (10, 11) sont réalisées de manière enfichable l'une dans l'autre en croix, dans lequel les parties de tôle (10, 11) sont insérables dans des canaux (12, 13), également disposés en croix, dans le porte-contacts (5), dans lequel des empreintes (21) formées sont prévues pour un meilleur comportement de blindage,
dans lequel les bandes élastiques (8, 9) disposées sur les parties de tôle (10, 11), dans l'état inséré des parties de tôle (10, 11), s'étendent sur le pourtour du porte-contacts (5).

2. Ensemble de connecteur femelle selon la revendication 1,
**caractérisé en ce**
**qu'**au niveau de l'une des parties de tôle (10), des bandes élastiques (8) orientées en direction d'insertion sont disposées et au niveau de l'autre partie de tôle (11), des bandes élastiques (9) orientées à l'encontre de la direction d'insertion sont disposées.

3. Ensemble de connecteur femelle selon la revendication 2,
**caractérisé en ce**
**que** les bandes élastiques (8) orientées en direction d'insertion reposent contre un épaulement annulaire (15) disposé dans la collerette (3) ou contre une autre géométrie de boîtier, dans lequel les bandes élastiques (9) orientées à l'encontre de la direction d'insertion reposent contre la paroi intérieure (16) de la collerette (3).

4. Ensemble de connecteur femelle selon la revendication 3,
**caractérisé en ce**
**que** les bandes élastiques (8, 9) sont disposées, au moyen de bras (14) formés, sur les parties de tôle (10, 11), dans lequel les bandes élastiques (8) à effet axial sont orientées transversalement au plan surfacique et les bandes élastiques (9) à effet radial sont orientées vers le plan surfacique.

5. Ensemble de connecteur femelle selon l'une des revendications 1 à 4,
**caractérisé en ce**
**que** les deux parties de tôle (10, 11) présentent des crans (18) faisant saillie à partir de la surface (17), lesquels se mettent en prise, derrière des contre-dépouilles (19) formées, dans les canaux (12, 13) dans l'état inséré des parties de tôle (10, 11) réunies par enfichage.

6. Ensemble de connecteur femelle selon la revendication 5,
**caractérisé en ce**
**que** les parties de tôle (10, 11) pouvant être réunies par enfichage présentent respectivement des fentes (20) dans les axes médians, lesquelles réceptionnent les zones de surface de la partie de tôle (10, 11) respective à l'état de réunion par enfichage.

7. Ensemble de connecteur femelle selon la revendication 5 et 6,
**caractérisé en ce**
**que** des taillages (22) sont prévus dans la zone d'enfichage des parties de tôle (10, 11).
